# FASCICULE DE BREVET EUROPEEN

(11) **EP 0 315 520 B1**
(45) Date de publication et mention de la délivrance du brevet: **17.01.1996**
(21) Numéro de dépôt: 88402743.4
(22) Date de dépôt: 02.11.1988
(51) Int. Cl.: F21V 17/00, F21S 3/00

(54) **Appareil d'éclairage à tubes fluorescents**
Beleuchtungsvorrichtung mit Leuchtstoff-Röhrenlampen
Light fixture with fluorescent tubes

(30) Priorité: 04.11.1987 FR 8715289
(43) Date de publication de la demande: 10.05.1989
(73) Titulaire: WATTOHM TECHNOLOGIES, F-94227 Charenton le Pont Cédex (FR)
(72) Inventeur: Danjou, Jacques, F-77580 Bouleurs (FR); Marie, Dominique, F-75020 Paris (FR)
(74) Mandataire: Laget, Jean-Loup

(56) Documents cités:
- EP-A- 0 138 746
- WO-A-85/05433
- CH-B- 457 623
- DE-B- 1 031 424
- DE-B- 1 214 780
- DE-U- 8 513 407
- US-A- 4 138 716

## Description

L'invention concerne un appareil d'éclairage à tubes fluorescents.

Dans les locaux où règne une ambiance humide, corrosive, ou fortement empoussiérée, il est connu de prévoir des appareils étanches d'éclairage à tubes fluorescents. Ces appareils comportent en général deux éléments principaux en cuvette : le corps et la vasque. Ces deux éléments sont en matière plastique injectée, la vasque étant translucide. Ils ont des dimensions bien définies : chaque modèle d'appareil d'éclairage correspondant à deux moules.

Le corps et la vasque sont mis en place en regard l'un de l'autre avec interposition d'un joint annulaire d'étanchéité. Pour assurer leur assemblage, on dispose des crochets de verrouillage qui sont mis en place au moment de l'installation de l'appareil d'éclairage.

Le document allemand DE-AS-1 054 173 décrit un appareil d'éclairage à tubes fluorescents étanche avec une réglette ou unité électrique disposée à l'intérieur, du type comportant un corps en matière plastique et une vasque transparente réalisés par tronçonnage de profilés extrudés, deux embouts en matériau thermoplastique injecté, des joints d'étanchéité longitudinale entre le corps et la vasque et des joints annulaires portés par les embouts.

L'un des buts de l'invention est de proposer un appareil d'éclairage de construction simple et d'assemblage aisé, ne faisant pas appel à des crochets de verrouillage.

Un autre but de l'invention est de prévoir un appareil étanche d'éclairage dont la longueur puisse être déterminée sans être tributaire des dimensions de moules.

Un autre but encore de l'invention est de proposer, pour cet appareil d'éclairage, un mode de fixation particulièrement pratique et de réglage facile.

L'invention a pour objet un appareil d'éclairage à tubes fluorescets étanche avec une réglette ou unité électrique disposée à l'intérieur, du type comportant un corps en matière plastique et une vasque transparente réalisés par tronçonnage de profilés extrudés, deux embouts en matériau thermoplastique injecté, des joints d'étanchéité longitudinale entre le corps et la vasque et des joints annulaires portés par les embouts, caractérisé en ce que chaque flanc de la vasque porte une bordure extérieure susceptible de s'encliqueter avec le corps et une paroi intérieure s'appuyant sur un joint d'étanchéité longitudinale, et en ce que chaque embout présente une paroi intérieure supportant un joint annulaire d'étanchéité transversale s'appliquant à l'intérieur du corps et de la vasque, ledit appareil d'éclairage étant réalisé de manière à mettre en place le corps, les embouts, la réglette et les tubes, et fixer ensuite la vasque par encliquetage.

Selon d'autres caractéristiques de l'invention :
- le corps comporte un bord à deux concavités inversées dont la première tournée vers l'intérieur du corps reçoit le joint d'étanchéité longitudinale et la seconde, tournée vers l'extérieur, est destinée à recevoir une nervure d'accrochage ;
- la bordure extérieure de la vasque porte dans sa partie inférieure une nervure d'accrochage, une deuxième nervure susceptible de s'encliqueter sur un bord supérieur du bord du corps, et une extrémité supérieure saillante de préhension pour dégager les deux nervures du corps lorsqu'on enlève la vasque pour remplacer les tubes florescents ;
- le corps porte des nervures longitudinales susceptibles de coopérer avec des crochets d'une embase pour fixer l'appareil par encliquetage ;
- les nervures sont coudées et les crochets sont portés par des bras souples ;
- le corps est alvéolaire.
- un embout comporte une surface latérale qui présente des fentes pour laisser passer les nervures longitudinales du corps ;
- un joint annulaire s'applique à l'intérieur du corps qui se trouve tenu entre, d'une part, une surface latérale d'un embout à l'extérieur et, d'autre part, ledit joint à l'intérieur.

A titre d'exemple, on a représenté au dessin annexé :
Figure 1 : une vue perspective d' un appareil d'éclairage selon l'invention utilisé en plafonnier ;
Figure 2 : une vue en coupe perpendiculaire à l'axe longitudinal de l'appareil d'éclairage de la figure 1, sans la réglette, ou unité électrique, et sans l'embout;
Figure 3 : une vue, de l'intérieur, d'un embout de l'appareil d'éclairage de la figure 1 ;
Figure 4 : une vue en coupe selon la figure 2 de l'appareil complet.

En se reportant à la figure 1, on voit que l'appareil étanche d'éclairage selon l'invention se compose essentiellement d'un corps 1, de deux embouts 2, 3 et d'une vasque 4.

Le corps 1 est en matériau plastique alvéolaire. Il se présente sous forme de profilé extrudé qui est ensuite tronçonné à la longueur voulue pour chaque appareil d'éclairage. Sur la figure 2, on voit que le corps 1 est muni d'alvéoles longitudinales 5 ayant pour rôle de l'alléger tout en lui conservant une certaine rigidité. A la partie supérieure, le corps 1 porte deux nervures longitudinales 6 et 7 coudées, susceptibles de coopérer avec des crochets 8, 9 d'une embase de fixation 10. Les crochets 8, 9 sont portés par des bras souples de façon à permettre une suspension du corps 1 par simple encliquetage.

Le corps 1 se présente comme un canal à fond plat 11 avec deux flancs inclinés 12 et 13. Chaque flanc est limité par un bord 14, 15, dont la section présente deux concavités inversées. La première concavité est tournée vers l'intérieur du corps 1. Elle est destinée à recevoir un joint d'étanchéité 16, linéaire. La deuxième concavité est tournée vers l'extérieur, elle est destinée à recevoir une nervure d'accrochage 17 de la vasque 4.

La vasque 4 est en profilé extrudé, avec sensiblement la même forme générale que le corps 1. Comme elle doit être transparente, elle est en polystyrène par exemple, ou en polycarbonate afin d'améliorer sa résistance aux chocs éventuels. Pour mieux maîtriser la répartition du flux lumineux émis par les tubes fluorescents disposés dans l'appareil d'éclairage, elle est à structure prismatique.

Elle se présente comme un canal à fond plat 18, avec deux flancs inclinés 19, 20. Chaque flanc est prolongé par un bord intérieur 21 et une bordure extérieure 22, parallèles entre eux. Le bord intérieur est une paroi qui s'appuie sur le joint d'étanchéité 16, de façon à assurer l'étanchéité longitudinale de l'appareil entre le corps 1 et la vasque 4. La bordure extérieure 22 porte, dans sa partie inférieure, la nervure d'accrochage 17 susceptible de s'encliqueter dans la deuxième concavité, tournée vers l'extérieur, du bord 14 du corps 1. Elle porte également, au voisinage de son extrémité supérieure, une deuxième nervure 23 susceptible de s'encliqueter sur le bord supérieur de la première concavité, tournée vers l'intérieur, du bord 14 du corps 1. L'extrémité supérieure 24 de la bordure extérieure 22 est saillante vers le haut, de façon à permettre une préhension pour dégager les deux nervures 23 et 17 du bord 14 du corps 1 lorsqu'on doit enlever la vasque 4 pour remplacer les tubes fluorescents par exemple.

Sur la figure 3, on voit la face intérieure de l'embout 3 de la figure 1. Cet embout 3 est en matériau thermoplastique injecté. Sa forme extérieure est définie pour son adaptation d'une part au corps 1, d'autre part à la vasque 4. La face d'extrémité 25 est munie d'un presse-étoupe 26 pour le passage du câble d'alimentation. La surface latérale 27 entoure le corps 1, c'est pourquoi elle présente deux fentes 28, 29, pour laisser passer les nervures longitudinales 6, 7. L'embout 3 présente une paroi intérieure 30 maintenue de l'intérieur par des nervures radiales 31 partielles. Cette paroi 30 sert d'appui et de support à un joint annulaire 32. Ainsi qu'on peut le voir sur la figure 4, ce joint 32 s'applique à l'intérieur du corps 1, qui se trouve tenu entre d'une part la surface latérale 27 à l'extérieur et d'autre part le joint 32 à l'intérieur. De même, le joint 32 s'applique sur l'intérieur de la vasque 4.

Sur la figure 4, on voit que la réglette, ou unité électrique 33 est en place dans l'appareil. Elle est fixée aux supports en L représentés en 36 et 37 sur la figure 2, par des moyens non décrits pour ne pas surcharger le dessin. Dans cet exemple de réalisation, deux tubes fluorescents 34 et 35 ont été représentés.

L'appareil d'éclairage selon l'invention est réalisé de manière particulièrement simple et économique. Tout d'abord, en fonction de la puissance électrique désirée, c'est-à-dire de la longueur des tubes fluorescents, on détermine la longueur du corps 1 et celle de la vasque 4, et on prélève les tronçons de profilés correspondants. On met en place le corps 1, les embouts 2, 3 et la réglette 33. On fixe le corps 1 et les embouts 2, 3 par encliquetage. On met en place les tubes 34, 35 et on fixe la vasque par encliquetage. L'ensemble de l'appareil est alors prêt à être fixé sur une embase 10, par encliquetage des nervures 6, 7 sur les crochets 8, 9. Une ou plusieurs embases étant fixées au plafond, on y accroche l'appareil d'éclairage par encliquetage. Ensuite on fait le réglage en position de l'appareil par coulissement axial par rapport aux embases. Enfin on assure le blocage en position de l'appareil au moyen par exemple d'une pièce de verrouillage coulissante prévue dans chaque embase.

Dans l'appareil électrique selon l'invention, l' étanchéité transversale est assurée par les deux joints annulaires 32 des embouts, et l'étanchéité longitudinale par les joints linéaires 16. Comme la pression d'appui sur ces joints est constante, l'étanchéité est assurée dans les meilleures conditions.

## Revendications

1. Appareil d'éclairage à tubes fulorescents étanche avec une réglette ou unité électrique disposée à l'intérieur, du type comportant un corps en matière plastique et une vasque transparente réalisés par tronçonnage de profilés extrudés, de deux embouts en matériau thermoplastique injecté, des joints d'étanchéité longitudinale entre le corps et la vasque et des joints annulaires portés par les embouts, caractérisé en ce que chaque flanc de la vasque (4) porte une bordure extérieure (22) susceptible de s'encliqueter avec le corps (1) et une paroi intérieure (21) s'appuyant sur un joint d'étanchéité longitudinale (16), et en ce que chaque embout (2, 3) présente une paroi intérieure (30) supportant un joint annulaire (32) d'étanchéité transversale s'appliquant à l'intérieur du corps (1) et de la vasque (4), ledit appareil d'éclairage étant réalisé de manière à mettre en place le corps (1), les embouts (2,3), la réglette (33) et les tubes (34, 35), et fixer ensuite la vasque (4) par encliquetage.

2. Appareil selon la revendication 1, caractérisé en ce que le corps (1) comporte un bord (14) à deux concavités inversées dont la première tournée vers l'intérieur du corps (1) reçoit le joint d'étanchéité longitudinale (16) et la seconde, tournée vers l'extérieur, est destinée à recevoir une nervure d'accrochage (17).

3. Appareil selon la revendication 2, caractérisé en ce que la bordure extérieure (22) de la vasque (4) porte dans sa partie inférieure une nervure d'accrochage (17) , une deuxième nervure (23) susceptible de s'encliqueter sur un bord supérieur du bord (14) du corps (1), et une extrémité supérieure (24) saillante de préhension pour dégager les deux nervures (17, 23) du corps (1) lorsqu'on enlève la vasque (4) pour remplacer les tubes fluorescents.

4. Appareil selon la revendication 1, caractérisé en ce que le corps (1) porte des nervures longitudinales (6, 7) susceptibles de coopérer avec des crochets (8, 9) d'une embase (10) pour fixer l'appareil par encliquetage.

5. Appareil selon la revendication 4, caractérisé en ce que les nervures (6, 7) sont coudées et les crochets (8, 9) sont portés par des bras souples.

6. Appareil selon la revendication 1, caractérisé en ce que le corps (1) est alvéolaire.

7. Appareil selon la revendication 1, caractérisé en ce qu'un embout (2, 3) comporte une surface latérale (27), qui présente des fentes (28, 29) pour laisser passer les nervures longitudinales (6, 7) du corps (1).

8. Appareil selon l'une des revendications 1 à 7, caractérisé en ce qu'un joint annulaire (32) s'applique à l'intérieur du corps (1) qui se trouve tenu entre, d'une part, une surface latérale (27) d'un embout (2 ou 3) à l'extérieur et, d'autre part, ledit joint (32) à l'intérieur.

## Patentansprüche

1. Wasserdichte Beleuchtungsvorrichtung mit Leuchtstollfröhrenlampen mit einer darin angeordneten Röhrenfassung oder einer elektrischen Einheit, von der Art, die einen Plastikkörper und einen transparenten Sturz umfaßt, die durch Ablängen von stranggegossenen Profilen und zwei Endstücken aus Spritzguß-Kunststoff und länglichen Dichtungen zwischen dem Körper und dem Sturz und Abdichtungsringen, die an den Endstücken angeordnet sind, hergestellt sind, dadurch gekennzeichnet, daß jede Seite des Sturzes (4) eine äußere Leiste (22), die sich mit dem Körper (1) verrasten läßt, und eine innere Wand (21) trägt, die sich an eine längliche Dichtung (16) anlegt, und daß jedes Endstück (2,3) eine innere Wand (30) aufweist, welche einen Querdichtungsring (32) trägt, welcher sich ans Innere des Körpers (1) und des Sturzes (4) andrückt, wobei die genannte Beleuchtungsvorrichtung dergestalt aufgebaut ist, daß der Körper (1), die Endstücke (2,3), die Röhrenfassung (33) und die Röhren (34,35) montiert werden und daraufhin der Sturz (4) durch Einschnappen befestigt wird.

2. Vorrichtung nach Anspruch 1, dadurch gekennzeichnet, daß der Körper (1) einen Rand (14) mit zwei einander entgegengesetzten Einbuchtungen umfaßt, wovon die erste sich ins Innere des Körpers (1) öffnet und die längliche Dichtung (16) aufnimmt und die zweite, nach außen geöffnete, dafür vorgesehen ist,eine Aufhängungsrippe (17) aufzunehmen.

3. Vorrichtung nach Anspruch 2, dadurch gekennzeichnet, daß die äußere Umrandung (22) des Sturzes (4) in ihrem unteren Teil eine Aufhängungsrippe (17), eine zweite Rippe (23) zum Einschnappen an einem Rand über dem Rand (14) des Körpers (1) sowie ein oberstes Endstück (24),welches zum Ergreifen beim Trennen der beiden Rippen (17,23) des Körpers (1) hervorsteht, wenn man den Sturz (4) zum Wechseln der Leuchtstoffröhren, trägt.

4. Vorrichtung nach Anspruch 1, dadurch gekennzeichnet, daß der Körper (1) Längsrippen (6,7) trägt, die mit Haken (8,9) eines Sockels (10) zusammenwirken können, um die Vorrichtung durch Einrasten zu befestigen.

5. Vorrichtung nach Anspruch 4, dadurch gekennzeichnet, daß die Rippen (6,7) umgebogen sind und die Haken (8,9) vor elastischen Armen gehalten werden.

6. Vorrichtung nach Anspruch 1, dadurch gekennzeichnet, daß der Körper (1) aus Waben besteht.

7. Vorrichtung nach Anspruch 1, dadurch gekennzeichnet, daß ein Endstück (2,3) eine Seitenfläche (27) umfaßt, welche Schlitze (28,29) aufweist, um die Längsrippen hindurchtreten zu lassen.

8. Vorrichtung nach einem der Ansprüche 1 bis 7, dadurch gekennzeichnet, daß ein Dichtungsring (32) an der Innenseite des Körpers (1) anliegt, der einerseits zwischen einer seitlichen Oberfläche (27) eines Endstücks (2 oder 3) von außen und andererseits vom genannten Dichtungsring (32) von innen gehalten wird.

## Claims

1. A hermetic fluorescent-tube light fitting with a lamp fitting or electric unit located therein, of the type comprising a body of plastics material and a transparent trough both produced by cutting off extruded profiles, two end pieces of injection-moulded thermoplastic material, longitudinal gaskets between the body and the trough and annular gaskets borne by the end pieces, characterised in that each side of the trough (4) has an outer border (22) which is capable of snapping into the body (1) and an inner wall (21) bearing on a longitudinal gasket (16), and in that each end piece (2, 3) has an inner wall (30) supporting a transverse annular gasket (32) applied on the inside of the body (1) and of the trough (4), said light fitting being made so that the body (1), the end pieces (2, 3), the lamp fitting (33) and the tubes (34, 35) are put in place and then the trough (4) is fixed by snapping in.

2. A fitting according to Claim 1, characterised in that the body (1) comprises an edge (14) with two inverted concavities, the first of which, which faces towards the inside of the body (1), receives the longitudinal gasket (16) and the second of which, which faces towards the outside, is intended to receive a hooking rib (17).

3. A fitting according to Claim 2, characterised in that the outer edge (22) of the trough (4) bears in its lower part a hooking rib (17), a second rib (23) capable of snapping in an upper edge of the edge (14) of the body (1), and an upper projecting gripping end (24) for disengaging the two ribs (17, 23) from the body (1) when the trough (4) is removed to replace the fluorescent tubes.

4. A fitting according to Claim 1, characterised in that the body (1) bears longitudinal ribs (6, 7) which are capable of cooperating with hooks (8, 9) of a baseplate (10) for fixing the apparatus by snapping in.

5. A fitting according to Claim 4, characterised in that the ribs (6, 7) are angled and the hooks (8, 9) are borne by flexible arms.

6. A fitting according to Claim 1, characterised in that the body (1) is cellular.

7. A fitting according to Claim 1, characterised in that one end piece (2, 3) comprises a lateral surface (27) which has slots (28, 29) for allowing the longitudinal ribs (6, 7) of the body (1) to pass through.

8. A fitting according to one of Claims 1 to 7, characterised in that an annular gasket (32) is applied to the inside of the body (1) which is held between, on the one hand, a lateral surface (27) of one end piece (2 or 3) on the outside and, on the other hand, said gasket (32) on the inside.
